# FASCICULE DE BREVET EUROPEEN

(11) **EP 0 280 626 B1**
(45) Date de publication et mention de la délivrance du brevet: **24.10.1990**
(21) Numéro de dépôt: 88400437.5
(22) Date de dépôt: 25.02.1988
(51) Int. Cl.: E01D 15/12

(54) **Système de déploiement et de dépose d'une travure de franchissement d'un obstacle à partir d'un véhicule tel qu'un engin blindé du génie**
System zum Entfalten und Ablegen einer Brücke von einem Fahrzeug, wie einem Pionierpanzer, zur Ueberwindung von Hindernissen
System for unfolding and placing a bridge from a vehicle such as a bridge-laying tank for passing an obstacle

(30) Priorité: 27.02.1987 FR 8702707
(43) Date de publication de la demande: 31.08.1988
(73) Titulaire: CONSTRUCTIONS INDUSTRIELLES DE LA MEDITERRANEE C.N.I.M., F-75008 Paris (FR)
(72) Inventeur: Jean, Bernard, F-83500 La Seyne Sur Mer (FR); Brunet, Roger, F-83500 La Seyne Sur Mer (FR)
(74) Mandataire: Durand, Yves Armand Louis

(56) Documents cités:
- US-A- 2 556 175
- SOLDAT UND TECHNIK, vol. 17, no. 7, 1974, pages 360-372; "Brückenlegepanzer"

## Description

La présente invention concerne un système de déploiement et de dépose, à partir d'un véhicule tel qu'un engin blindé du génie, d'une travure de franchissement d'un obstacle formé par exemple par une brèche pouvant éventuellement être située dans une zone contaminée NBC (Nucléaire Bactériologique Chimique).

On connaît des systèmes de déploiement de telles travures verticalement pivotantes et comprenant au moins deux éléments principaux successifs, un élément extrême interne et un élément extrême externe rabattable vers le bas contre l'élément extrême interne le long de celui-ci et monté articulé l'un par rapport à l'autre vers leurs extrémités adjacentes par un axe d'articulation sensiblement perpendiculaire à l'axe longitudinal de la travure qui est fixée en au moins un point de l'un des deux éléments extrêmes interne et externe à au moins un câble de manoeuvre s'enroulant par exemple sur au moins un treuil placé sur le véhicule (voir, par exemple, US-A 2 556 175 "SOLDAT UND TECHNIK", vol. 17, no. 7, 1974, pages 360-372).

Cependant, ces systèmes connus comprennent au moins un moyen de commande constitué par exemple par un vérin pour assurer la rotation de l'élément extrême externe par rapport à l'élément extrême interne autour de l'axe d'articulation. De tels moyens de commande ont pour inconvénient d'alourdir la travure et surtout de consommer beaucoup d'énergie additionnelle.

La présente invention a pour but d'éliminer les inconvénients ci-dessus des systèmes connus en proposant un système de déploiement et de dépose d'une travure ne nécessitant aucun moyen de commande ni de source d'énergie additionnels.

Pour cela, le système de déploiement et de dépose selon l'invention est caractérisé en ce qu'à une position de transport de la travure sur le véhicule, l'élément extrême externe est supporté et maintenu de façon pivotante à son extrémité libre par un dispositif de support mobile du véhicule occupant une position relevée tandis que l'élément interne repose le long de l'élément extrême externe ; en ce que la travure est relevable par enroulement du câble de manoeuvre sur le treuil en une position où l'élément extrême interne est supporté de façon pivotante à son extrémité libre par le dispositif de support avec libération concomitante de l'extrémité libre de l'élément extrême externe du dispositif de support ; en ce que le dispositif de support est ensuite abaissé vers une position d'appui sur le sol pour provoquer un écartement de l'élément extrême externe de l'élément extrême interne et permettre ainsi le déploiement de la travure ; et en ce que le câble de manoeuvre est déroulé du treuil pour abaisser et déposer la travure au-dessus de la brèche.

Selon une caractéristique de l'invention, l'extrémité libre de l'élément extrême interne est libérée du dispositif de support par recul du véhicule par rapport à la travure.

Selon une autre caractéristique de l'invention, le dispositif de support comprend au moins un organe de verrouillage de l'extrémité libre de l'élément extrême externe audit dispositif et déverrouillé lorsque l'extrémité libre de l'élément extrême interne vient en appui sur le dispositif de support à la position relevée de la travure.

Selon toujours une autre caractéristique de l'invention, l'organe de verrouillage comprend une partie formant crochet de retenue au dispositif de support d'un axe de l'extrémité libre de l'élément extrême externe, disposé transversalement à l'axe longitudinal de la travure, et pouvant pivoter par rapport au dispositif de support dans la direction de déverrouillage à l'encontre de la force de rappel d'un organe élastique tel qu'un ressort de traction et, solidaire de la partie formant crochet, une partie formant bras de pivotement de la partie formant crochet actionné par un axe de l'extrémité libre de l'élément extrême interne disposé transversalement à l'axe longitudinal de la travure à la position relevée de la travure.

Selon encore une autre caractéristique de l'invention, le dispositif de support comprend de plus au moins deux plaques parallèles perpendiculaires au sol solidaires d'un élément de support du dispositif et une pièce d'appui des axes d'extrémité respectifs des deux éléments extrêmes interne et externe, montée pivotante entre les deux plaques et pouvant coopérer alternativement avec deux butées solidaires des plaques limitant le débattement pivotant de la pièce d'appui à deux positions angulaires extrêmes, l'une d'appui de l'axe d'extrémité de l'élément extrême externe à la position de transport de la travure et de l'axe d'extrémité de l'élément extrême interne aux positions relevée et de déploiement de la travure, et l'autre de dégagement de l'axe d'extrémité de l'élément extrême interne lors du recul du véhicule.

Selon encore une autre caractéristique de l'invention, la pièce d'appui comprend deux évidements à fond arrondi d'appui respectivement des deux axes d'extrémité des éléments extrêmes interne et externe et la partie formant crochet de l'organe de verrouillage coopère avec l'évidement d'appui de l'axe d'extrémité de l'élément extrême externe et un bord avant de chacune des plaques parallèles pour verrouiller ledit axe à la position de transport de la travure.

Selon toujours une autre caractéristique de l'invention, l'organe de verrouillage, réalisé en une seule pièce avec le bras de pivotement opposé à la partie formant crochet, est monté pivotant dans la pièce d'appui, lequel bras de pivotement fait saillie dans l'évidement d'appui de l'axe d'extrémité de l'élément extrême interne à la position de transport de la travure.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels :
Les figures 1 A-1 H représentent un véhicule équipé du système de l'invention à différentes positions pour le déploiement et la dépose d'une travure au-dessus d'une brèche ;
La figure 2 est une vue agrandie de la partie cerclée en Il en figure 1 A ;
La figure 3 est une vue agrandie de la partie cerclée indiquée en III de la figure 1 G ;
La figure 4 représente en détail le mécanisme de commande du dispositif de support de la travure et disposé à l'avant du véhicule ;
La figure 5 est une vue agrandie du dispositif de support de la travure dans la partie cerclée indiquée en V par exemple à la figure 1 B et représentant plusieurs positions des extrémités des deux éléments principaux formant la travure ;
La figure 6 est une vue agrandie de la partie cerclée indiquée en VI en figure 1 G ;
La figure 7 représente le dispositif de support en position permettant le dégagement de la travure de celui-ci ;
La figure 8 est une vue de dessus suivant la flèche VIII en figure 3 ; et
La figure 9 est une vue suivant la flèche IX de la figure 7 avec coupe partielle.

En se reportant aux figures 1 A à 1 H, la référence 1 désigne un véhicule notamment un engin blindé du génie comprenant un dispositif de support 2 d'une travure 3 fixée en au moins un point 4 à au moins un câble de manoeuvre 5 s'enroulant par exemple sur au moins un treuil (non représenté) placé sur le véhicule 1. Le câble de manoeuvre 5 est relié au treuil en passant par un palonnier à poulies 6 monté articulé à un bras 7 du véhicule 1, lequel bras est maintenu sur le véhicule par un haubanage 8.

Le dispositif de support 2 comprend un élément de support proprement dit 2a constitué dans le cas présent par une partie formant lame creuse analogue à celle d'un bouteur. Le dispositif de support 2 est monté mobile par rapport au véhicule 1 entre une position relevée représentée en pointillé en figure 4 et une position abaissée sur le sol. Pour cela, un bras principal 1 a est monté pivotant à l'une de ses extrémités sur le véhicule 1 et est solidaire à son autre extrémité de la partie inférieure du dispositif de support 2. Le bras principal 1a est solidaire d'un bras de renvoi 1b, dont l'extrémité libre est relié à l'extrémité libre d'une tige d'un organe de commande constitué par exemple par un vérin hydraulique 1 placé sur le véhicule. Un bras de renforcement 1 d est disposé entre la partie médiane du bras principal 1a et la partie supérieure du dispositif de support 2. Un tel mécanisme de relevage et d'abaissement d'une lame étant déjà connu en soi, il n'a pas à être décrit plus en détail.

La travure 3 comprend au moins deux éléments principaux successifs un élément extrême interne 3a et un élément extrême externe 3b, montés articulés l'un par rapport à l'autre vers leurs extrémités adjacentes par un axe d'articulation 3c sensiblement perpendiculaire à l'axe longitudinal X-X' de la travure (voir figure 8).

Le principe de fonctionnement du système de l'invention va être décrit en référence aux figures 1 A à 1H.

Le câble de manoeuvre 5, rattaché dans le cas présent à l'élément extrême externe 3b de la travure 3 en cheminant sur cet élément comme il sera décrit plus en détail ultérieurement et sur les poulies du palonnier 6 fixées sur le bras 7 du véhicule 1, maintient la travure 3 sur le dispositif de support 2 en configuration de transport de la travure représentée en figure 1A. A cette position de transport de la travure, l'élément extrême externe 3b est supporté et maintenu de façon pivotante à son extrémité libre par le dispositif de support 2 occupant la position relevée tandis que l'élément extrême interne 3a repose sur l'élément extrême externe 3b le long de celui-ci par l'intermédiaire d'un dispositif formant tampon représenté schématiquement par la référence 3d et solidaire par exemple de l'élément 3b. Il est à noter que l'extrémité libre de l'élément 3a à la position de transport est totalement libérée, c'est-à-dire que cet élément n'est pas du tout en appui sur le dispositif de support 2. De plus, un organe de verrouillage, qui sera décrit plus en détail ultérieurement , monté sur le dispositif de support 2, maintient l'extrémité libre de l'élément 3b au dispositif de support 2. La travure 3 est ainsi transportée par le véhicule 1 qui se positionne sur l'aire de lancement retenue représentée dans le cas présent par une brèche B.

Une fois le véhicule positionné, la travure 3 est relevée par enroulement du câble de manoeuvre 5 sur le treuil du véhicule jusqu'à la position représentée en figure 1 B, proche de la position verticale, et à laquelle l'élément extrême interne 3a est supporté de façon pivotante à son extrémité libre par le dispositif de support 2 avec libération concomitante de l'extrémité libre de l'élément extrême externe 3b du dispositif de support. A la position relevée de la figure 1 B, le dispositif de support 2 occupe toujours la position relevée de la figure 1A. On comprend que le relevage de la travure permet de passer d'un portage de l'élément extrême externe 3b à l'élément extrême interne 3a, le changement de point d'appui de la travure sur le support 2 permettant de libérer la partie inférieure de l'élément extrême externe 3b en actionnant l'organe de verrouillage de l'extrémité libre de cet élément comme il sera décrit ultérieurement. A la position relevée de la figure 1 B, le centre de gravité de la travure est pratiquement centré à l'extrémité d'appui de l'élément extrême interne sur le dispositif de sorte que l'élément extrême externe est rabattu contre l'élément extrême interne.

Le dispositif de support 2 est ensuite abaissé comme indiqué par la flèche A de façon à abaisser le point d'appui de l'élément extrême interne 3a sur le dispositif 2 et écarter l'élément extrême externe 3b de l'élément extrême interne 3a et permettre ainsi le déploiement de la travure comme représenté en figure 1 E. Durant l'abaissement du dispositif de support 2, le câble de manoeuvre 5 chemine sur un prolongement latéral 3b1 de l'élément 3b de sorte que celui-ci fasse office de bras de levier autour de l'axe d'articulation 3c pour faciliter l'écartement de l'élément extrême externe 3b de l'élément extrême interne 3a. Il est à noter que de la position relevée de la travure représentée en figure 1 B à la position déployée de celle-ci représentée en figure 1 E, la longueur de câble de manoeuvre 5 reste constante de sorte que seul l'abaissement du dispositif de support 2, compte tenu du cheminement du câble sur le prolongement 3b1 et de son point d'attache 4, assure le déploiement de la travure 3.

A partir de la position de déploiement de la travure représentée en figure 1 E et à laquelle le dispositif de support 2 repose sur le sol, le câble de manoeuvre 5 est déroulé du treuil pour abaisser et déposer la travure 3 au-dessus de la brèche B comme représenté en figure 1 F.

Une fois la travure déposée au-dessus de la brèche, le câble de manoeuvre 5 est déroulé davantage du treuil pour lui donner du mou et le libérer automatiquement de son point d'attache à l'élément extrême externe 3b à la manière qui sera décrite ultérieurement (voir figure 1 G).

Le véhicule 1 est ensuite déplacé en reculant par rapport à la travure 3 comme indiqué par la flèche R en figure 1 H pour libérer l'extrémité de l'élément extrême interne 3a de la travure du dispositif 2 et dégager le câble de manoeuvre 5 de celle-ci.

Après utilisation de la travure, la travure est repliée comme suit.

Le véhicule 1 se rapproche de la travure avec le dispositif de support 2 en position abaissée de manière que celle-ci soulève l'extrémité de l'élément extrême interne 3a et la positionne à son point d'appui sur le dispositif 2. Le câble de manoeuvre 5 est ensuite fixé à un point d'ancrage ou d'attache de l'élément extrême interne 3a situé à proximité de son extrémité opposée à son point d'appui sur le dispositif 2. Le câble 5 est alors enroulé sur le treuil de manière à soulever la travure vers la position approximativement verticale représentée en figure 1 B. Durant cette phase de relevage de la travure, l'élément extrême externe 3b se rabat vers et contre l'élément extrême interne le long de celui-ci et le dispositif de support 2 passe de la position abaissée à la position relevée. A la position relevée de la figure 1 B, le centre de gravité de la travure est centré pratiquement a l'extrémité d'appui de l'élément extrême interne sur le dispositif 2 de sorte que l'élément extrême externe 3b se trouve bien rabattu contre l'élément extrême interne. Le câble de manoeuvre 5 est ensuite déroulé du treuil pour amener la travure à une position angulaire correspondant à celle représentée en figure 1A (par exemple d'environ 30_{°} par rapport au sol). Bien entendu, à cette position, l'élément extrême externe 3b est verrouillé et maintenu sur le dispositif de support 2 et l'autre élément 3a repose sur l'élément 3b. Une remorque (non représentée) est ensuite rapprochée de la travure dans son axe longitudinal. Le câble de manoeuvre 5 est de nouveau déroulé pour amener l'extrémité de la travure opposée à son extrémité en appui sur le dispositif 2 sur la remorque suivant une configuration telle que le point d'appui de l'élément extrême interne sur le dispositif 2 soit à une hauteur quelle que peu supérieure à celle de l'extrémité opposée de la travure. Le dispositif de support 2 est ensuite abaissé de manière à poser complètement la travure sur la remorque et l'organe de déverrouillage est actionné manuellement pour libérer l'extrémité libre de l'élément extrême interne 3b du dispositif 2.

La reprise de la travure de la remorque sur le dispositif de support 2 est accomplie en approchant la remorque du dispositif de manière que l'extrémité libre de l'élément extrême externe 3b soit amenée en regard de l'organe de verrouillage du dispositif et verrouillée manuellement dans celui-ci. Le câble de manoeuvre 5 enroulé partiellement sur le prolongement 3b1 est fixé au point de fixation 4 est ensuite enroulé sur le treuil de manière à soulever la travure autour de son point d'articulation sur le dispositif 2 et l'amener à la position de transport représentée en figure 1A. La travure se trouve alors prête pour un nouveau processus de déploiement sur une autre brèche.

En se reportant aux figures 2, 3 et 8 il va être décrit en détail la structure et le fonctionnement du point de fixation de l'extrémité du câble 5 à l'élément extrême externe 3b permettant un décrochage automatique du câble à la position déployée de la travure. Le point de fixation 4 est constitué d'une plaque de support 4a d'une pièce formant crochet 4b et pouvant coopérer alternativement avec deux butées 9 et 10 solidaires du prolongement 3b1 de l'élément extrême externe pour limiter le débattement pivotant de la plaque 4a autour d'un axe 4a1 solidaire du prolongement 3b1 à deux positions angulaires extrêmes respectivement d'accrochage du câble de manoeuvre 5 comme représenté en figure 2 et de décrochage du câble comme représenté en figure 3. Un organe élastique de rappel tel que par exemple un ressort de traction 11 est relié à l'une de ses extrémités à la plaque de support 4a et à son autre extrémité au prolongement 3b1. Ce ressort tend à ramener la plaque de support 4a contre la butée 10. La pièce à crochet 4b est montée pivotante autour d'un axe 4b1 solidaire de la plaque de support 4a et comporte une patte 4b2 faisant saillie à laquelle est reliée l'extrémité d'un organe de rappel élastique 12 constitué également par exemple par un ressort, dont l'autre extrémité est reliée au point commun de fixation de l'extrémité du ressort 11 sur la plaque 4a. Le ressort 12 tend à rappeler la pièce à crochet 4b dans le sens des aiguilles d'une montre par rapport à la plaque 4a. Le prolongement formant bras latéral de levier 3b1 de l'élément extrême externe 3b est solidaire latéralement de celui-ci, au voisinage de son axe d'articulation avec l'élément 3a comme cela est clairement représenté en figure 8, et s'étend sensiblement parallèlement à l'axe longitudinal de l'élément 3b au-delà de l'axe 3c. L'ensemble constitué par la plaque de support 4a et la pièce formant crochet 4b est logé dans le bras 3b1 au voisinage de l'extrémité de l'élément extrême externe 3b proche de l'axe 3c. Le bras 3b1 comporte à son extrémité libre, de forme arrondie, un chemin de guidage du câble de manoeuvre 5. Ce dernier est relié au crochet de la pièce 4b par l'intermédiaire d'une chape 13.

L'élément extrême interne 3a comprend également, solidaire latéralement de celui-ci, et au voisinage de l'axe 3c,un prolongement formant bras latéral de levier 3a1 identique au bras 3b1 et lequel prolongement 3a1 comporte un point de fixation 4 d'une structure et d'un fonctionnement identiques au point de fixation 4 décrit en figure 2. Le bras 3a1 s'étend sensiblement parallèlement à l'axe longitudinal dudit élément au-delà de l'axe 3c.

A la position de transport de la travure représentée en figure 2, le câble 5 chemine sur le pourtour extrême du bras 3b1 et exerce une traction sur la pièce à crochet 4b par l'intermédiaire de la chape 13. La pièce à crochet 4b, contre l'action de rappel du ressort 12, vient en appui contre une partie correspondante de la plaque de support 4a, laquelle est en appui forcé contre la butée 9 à l'encontre de l'action de rappel du ressort 11. La position du point de fixation 4 par rapport au prolongement 3b1 représentée en figure 2 est maintenue durant les phases de relevage et de déploiement de la travure. Lorsque la travure est posée sur la brèche B comme représenté en figure 1G, le treuil est actionné de manière à donner du mou au câble 5. Dans cette condition, comme représenté en figure 3, le ressort 11 rappelle la plaque de support 4a contre la butée 10 et le ressort 12 rappelle la pièce à crochet 4b dans le sens des aiguilles d'une montre par rapport à la plaque 4a vers une position où la chape 13 du câble 5 se dégage par gravité du crochet de la pièce 4b. Le débattement pivotant de la pièce 4b par rapport à la plaque 4a est limité par un pied 4b3 venant en appui sur une partie correspondante de la plaque 4a.

La figure 8 représente de plus un dispositif amortisseur 14 constitué par exemple par un vérin monté suivant l'axe X-X' et dont le corps 14a est solidaire de l'élément extrême externe 3b et la tige 14b, passant au-dessus de l'axe 3c, est solidaire à son extrémité libre de l'élément extrême interne 3a. Le dispositif amortisseur 14 a pour effet de temporiser l'effet d'accélération du mouvement d'ouverture de la travure 3 créée avant le déploiement complet de la travure.

Le dispositif de support 2 va être maintenant décrit en détail en référence aux figures 5-7 et 9.

Ce dispositif comprend au moins deux plaques parallèles 2b, solidaires de la lame 2a et situées respectivement dans un plan transversal à la lame 2a et donc perpendiculaire au sol. Chaque plaque 2b a une partie de forme arquée conjuguée à la partie creuse de la lame 2a pour venir en appui sur celle-ci et comporte à son extrémité supérieure une partie recourbée 2b1 enserrant la partie supérieure de la lame 2a. Un organe de fixation, tel que par exemple une vis symbolisée par un trait mixte, peut être prévu à la partie supérieure de la lame 2a pour parfaire la fixation de la plaque 2b à la lame 2a. Les plaques 2b comprennent de plus respectivement deux bords avant 2b2 reliés au niveau de la partie inférieure des plaques à une partie formant nez 2b3 pour former un chemin de guidage pour l'extrémité de l'élément extrême interne 3b de la travure comme il sera expliqué plus loin.

Le dispositif de support 2 comprend de plus une pièce d'appui 2c des extrémités respectives des éléments extrêmes 3a et 3b, montée pivotante entre les deux plaques 2b autour d'un axe 2c1 disposé transversalement entre les deux plaques 2b et pouvant coopérer alternativement avec deux butées 15 et 16 solidaires des plaques limitant le débattement pivotant de la pièce d'appui à deux positions angulaires extrêmes, l'une d'appui de l'extrémité de l'élément extrême externe 3b à la position de transport de la travure représentée en I sur la figure 5 et de l'extrémité de l'élément extrême interne 3a aux positions relevée (représentée en Il sur la figure 5) et de déploiement de la travure, et l'autre de dégagement de l'extrémité de l'élément extrême interne 3a lors du recul du véhicule 1 comme représenté en figure 7.

La pièce d'appui 2c comprend deux évidements 2c2 et 2c3 à fond arrondi d'appui respectivement de deux axes 3a2 et 3b2 d'extrémité respectifs des éléments extrêmes interne et externe 3a et 3b. Les axes 3a2 et 3b2 sont disposés transversalement à l'axe longitudinal de la travure respectivement aux extrémités de l'élément extrême interne et de l'élément extrême externe. La pièce d'appui 2c comprend de plus deux axes 2c4 et 2c5 faisant saillie transversalement de part et d'autre de la pièce d'appui et à l'extrémité respective de chacun desquels est fixée l'extrémité d'un ressort de traction 17 maintenant la pièce d'appui 2c à l'une ou l'autre de ses positions angulaires extrêmes. Comme mieux représenté en figure 9, les axes 2c4 et 2c5 traversent chacun un trou oblong en forme de haricot 2b4 réalisé au travers de chacune des plaques 2b. Lors du débattement de la pièce d'appui 2c aux deux positions angulaires extrêmes susmentionnées, les axes 2c4 et 2c5 se déplacent dans leur trou oblong correspondant.

Le dispositif de support 2 comprend également un organe de verrouillage 2d de l'axe d'extrémité de l'élément extrême externe 3b audit dispositif et monté pivotant à l'intérieur de la pièce d'appui 2 autour d'un axe 2d1 monté transversalement dans la pièce d'appui 2c. L'organe de verrouillage 2d, réalisé en une seule pièce, comprend une partie formant crochet de retenue 2d2 de l'axe 3b2 à la position de transport de la travure ainsi qu'à la position de celle-ci sur la remorque schématisée en III sur la figure 5 et faisant saillie à ces positions de l'évidement 2c3 pour maintenir l'axe 3b2 dans un espace de retenue défini par en partie l'évidement 2c3 et les bords avant de*laques 2b. L'organe de verrouillage 2d comprendre plus une partie formant bras de pivotement 2d3 de la partie formant crochet, opposée à cette dernière et faisant saillie de l'évidement 2c2 de la pièce d'appui 2c à la position de transport de la travure. Un organe élastique, tel que par exemple un ressort de traction 18, relié à ses extrémités libres respectivement à un point de fixation solidaire de l'organe de verrouillage et à un axe de fixation 2c6 solidaire de la pièce d'appui 2c, rappelle l'organe de verrouillage 2d dans sa direction de verrouillage.

De préférence, deux paires de plaques parallèles 2b comprenant chacune l'ensemble pièce d'appui 2c-organe de verrouillage 2d sont montées sur la lame 2a symétriquement à l'axe longitudinal du véhicule 1 qui coïncide avec l'axe X-X' de la travure montée sur le véhicule.

Le fonctionnement du dispositif de support 2, qui découle déjà en partie des explications qui précèdent, va être maintenant décrit plus en détail ci-dessous.

Lorsque le dispositif de support 2 se trouve à la position relevée de transport de la travure, l'axe 3b2 d'extrémité de l'élément 3b est maintenu sur et au dispositif 2 par la partie formant crochet 2d2 de l'organe de verrouillage 2d. Lors du relevage de la travure vers la position approximativement verticale, l'axe d'extrémité 3a2 de l'élément 3a en contactant le bras 2d3 fait pivoter la partie formant crochet dans le sens de déverrouillage représenté en pointillé en figure 5, libérant ainsi l'axe d'extrémité 3a2 de l'élément 3b. Bien entendu, l'axe d'extrémité 3d2 de l'élément 3a est en appui dans l'évidement 2c2 de la pièce d'appui 2c pour assurer le pivotement de la travure lors du déploiement. La figure 6 représente la partie extrême de l'élément interne 2a en appui par son axe d'extrémité 3a2 dans l'évidement 2c2 lorsque la travure est déployée et déposée comme représenté en figure 1 G. A partir de cette position, le véhicule 1 est reculé dans le sens de la flèche R comme indiqué en figure 7 de manière à déplacer le dispositif de support 2 dans le même sens et amener l'extrémité de l'élément interne 3a à se déplacer par gravité d'abord le long d'une branche 2c7 de la pièce 2c définie entre les deux évidements 2c2 et 2c3 pour déclencher le pivotement de la pièce 2c contre la butée 16. Ensuite, les bords 2b2 des plaques 2b et le nez 2b3 forment le chemin de guidage de l'axe d'extrémité 3a2 de l'élément 3a dans la direction descendante comme indiqué par les flèches D de manière à déposer l'extrémité de l'élément 3a et donc la travure sur l'aire de lancement. Après utilisation de la travure, la reprise de l'élément 3a s'effectue en avançant la partie formant nez des plaques 2b vers l'axe d'extrémité 3a2 pour le reprendre sur le nez et les bords 2b2 formant chemin de guidage et l'amener dans son évidement d'appui 2c2 comme indiqué par les flèches A en figure 7. Avant de se loger dans l'évidement 2c2, l'axe d'extrémité 3a2 exerce une action de pivotement sur la pièce d'appui 2c vers la position extrême angulaire définie par la butée 15. Le dispositif se retrouve alors à la position représentée en figure 6. La travure est ensuite relevée comme déjà décrit précédemment pour être ensuite posée sur la remorque. Le déverrouillage de l'axe d'extrémité 3b2 de l'élément 3b avant pose complète de la travure sur la remorque est assuré en exerçant manuellement une pression sur le bras de pivotement 2d3 de la partie formant crochet 2d2.

Bien entendu, au lieu de reprendre et relever la travure lorsque le véhicule 1 se trouve à la position indiquée en figure 1 H, il est également possible de reprendre celle-ci lorsque le véhicule se trouve de l'autre côté de la brèche, l'élément extrême externe devenant alors l'élément extrême interne tandis que l'élément extrême interne devient l'élément extrême externe. De plus, le déploiement de la travure peut s'opérer à partir du véhicule 1 situé à l'opposé de la brèche B où se trouve le véhicule comme représenté en figure 1A. Dans ce cas, c'est l'ensemble formant crochet 4 dans le bras 3a1 qui remplira la fonction accomplie par l'ensemble formant crochet 4 du bras 3b1 Il est par ailleurs à noter que le point de fixation permettant d'arrimer le câble de manoeuvre 5 pour relever la travure peut être l'ensemble formant crochet 4 de l'élément extrême interne.

Par ailleurs, le mécanisme représenté en figure 4 a été donné à titre d'exemple, étant bien entendu que d'autre mécanismes assurant des fonctions identiques au mécanisme décrit peuvent être utilisés. Enfin, si la présente invention a été décrite en référence à un engin blindé du génie, elle s'applique néanmoins également à d'autres engins possédant les mêmes fonctions.

## Revendications

1. Système de déploiement et de dépose à partir d'un véhicule tel qu'un engin blindé du génie (1), d'une travure (3) de franchissement d'un obstacle formé par exemple par une brèche (B), verticalement pivotante et occupant une position de transport sur le véhicule et ayant au moins deux éléments principaux successifs, un élément extrême interne (3a) et un élément extrême externe (3b) rabattable vers le bas contre l'élément extrême interne le long de celui-ci, montés articulés l'un par rapport à l'autre vers leurs extrémités adjacentes par un axe d'articulation (3c) sensiblement perpendiculaire à l'axe longitudinal (X-X') de la travure qui est fixée en au moins un point (4) de l'un des deux éléments extrêmes interne et externe à au moins un câble de manoeuvre (5) s'enroulant par exemple sur au moins un treuil placé sur l'engin blindé ; caractérisé en ce qu'à la position de transport de la travure (3), l'élément extrême externe (3b) est supporté et maintenu de façon pivotante à son extrémité libre (3b2) par un dispositif de support mobile (2) du véhicule (1) occupant une position relevée tandis que l'élément extrême interne (3a) repose sur l'élément extrême externe (3b) le long de celui-ci, en ce que la travure (3) est relevable par enroulement du câble de manoeuvre (5) sur le treuil en une position où l'élément extrême interne (3a) est supporté de façon pivotante à son extrémité libre (3a2) par le dispositif de support (2) avec libération concomitante de l'extrémité libre (3b 2) de l'élément extrême externe (3b) du dispositif de support (2), en ce que le dispositif de support (2) est ensuite abaissé vers une position d'appui sur le sol pour provoquer un écartement de l'élément extrême externe (3b) de l'élément extrême interne (3a) et permettre ainsi le déploiement de la travure (3) et en ce que le câble de manoeuvre (5) est déroulé du treuil pour abaisser et déposer la travure (3) au-dessus de la brèche (B).

2. Système selon la revendication 1, caractérisé en ce que l'extrémité libre de l'élément extrême interne (3a) est libéré du dispositif de support (2) par recul (R) du véhicule (1) par rapport à la travure (3).

3. Système selon la revendication 1, caractérisé en ce que le dispositif de support (2) précité comprend au moins un organe de verrouillage (2d) de l'extrémité libre de l'élément extrême externe (3d) audit dispositif et déverrouillé lorsque l'extrémité libre de l'élément extrême interne (3a) vient en appui sur le dispositif de support (2) à la position relevée de la travure (3).

4. Système selon la revendication 3, caractérisé en ce que l'organe de verrouillage (2d) précité comprend une partie formant crochet de retenue (2d2) au dispositif de support (2) d'un axe (3b2) de l'extrémité libre de l'élément extrême externe (3b) disposé transversalement à l'axe longitudinal (X-X') de la travure, et pouvant pivoter par rapport au dispositif de support (2) dans la direction de déverrouillage à l'encontre de la force de rappel d'un ressort (18) et, solidaire de la partie formant crochet (2d2), une partie formant bras de pivotement (2d3) de la partie formant crochet actionné par un axe (3a2) de l'extrémité libre de l'élément extrême interne (3a), disposé transversalement à l'axe longitudinal (X-X') de la travure (3) à la position relevée de la travure.

5. Système selon la revendication 1, caractérisé en ce que le dispositif de support (2) comprend de plus au moins deux plaques parallèles (2b) solidaires d'un élément de support (2a) dudit dispositif et une pièce d'appui (2c) des axes d'extrémité respectifs (3a2; 3b2) des deux éléments extrêmes interne et externe (3a ; 3b), montée pivotante entre les deux plaques (2b) et pouvant coopérer alternativement avec deux butées (15, 16) solidaires des plaques (2b) limitant le débattement pivotant de la pièce d'appui (2c) à deux positions angulaires extrêmes, l'une d'appui de l'axe d'extrémité (3b2) de l'élément extrême externe (3b) à la position de transport de la travure (3) et de l'axe d'extrémité (3a2) de l'élément extrême interne (3a) aux positions relevée et de déploiement de la travure, et l'autre de dégagement de l'axe d'extrémité (3a2) de l'élément extrême interne (3a) lors du recul (R) du véhicule (1).

6. Système selon les revendications 4 et 5, caractérisé en ce que la pièce d'appui (2c) précitée comprend deux évidements (2c2, 2c3) à fond arrondi d'appui respectivement des deux axes d'extrémité (3a2, 3b2) des éléments extrêmes interne et externe (3a, 3b), et en ce que la partie formant crochet (2d2) de l'organe de verrouillage (2d) coopère avec l'évidement d'appui (2c3) de l'axe d'extrémité (3b2) de l'élément extrême externe (3b) et un bord avant (2b2) de chacune des plaques (2b) pour verrouiller ledit axe à la position de transport de la travure (3).

7. Système selon la revendication 6, caractérisé en ce que l'organe de verrouillage (2d), réalisé en une seule pièce avec le bras de pivotement (2d3) opposé à la partie formant crochet (2d2), est monté pivotant dans la pièce d'appui (2c) et en ce que le bras de pivotement (2d3) de l'organe de verrouillage (2d) fait saillie dans l'évidement d'appui (2c2) de l'axe d'extrémité (3a2) de l'élément interne (3a) à la position de transport de la travure (3).

8. Système selon la revendication 6, caractérisé en ce que les bords avant précités des plaques (2b) précités forment avec une partie intérieure formant nez (2b3) un chemin de guidage pour l'axe d'extrémité (3a2) de l'extrémité de l'élément extrême interne (3a) lors du dégagement dudit axe et de la reprise de celui-ci vers la position de verrouillage.

9. Système selon l'une des revendications 5, 6, 7 et 8, caractérisé en ce que la pièce d'appui (2c) comprend au moins un axe (2c4 ; 2c5) faisant saillie latéralement de ladite pièce et pouvant se déplacer dans un trou oblong en forme de haricot (2b4) réalisé dans au moins l'une des plaques parallèles (2b) lors du débattement de la pièce d'appui (2c) aux deux positions angulaires extrêmes précitées.

10. Système selon la revendication 9, caractérisé en ce qu'un organe élastique, tel qu'un ressort de traction (17), est fixé à ses extrémités libres respectivement à l'axe précité de la pièce d'appui (2c) et à un autre axe solidaire de la plaque (2b).

11. Système selon la revendication 4, caractérisé en ce que le ressort de rappel (18) de l'organe de verrouillage (2d) est relié à ses extrémités libres respectivement à un point de fixation solidaire dudit organe et à un autre point de fixation (2c6) solidaire de la pièce d'appui (2c).

12. Système selon la revendication 1, caractérisé en ce qu'il comprend de plus un dispositif d'amortissement (14), de préférence à vérin, relié entre les deux éléments extrêmes interne et externe (3a, 3b) au-dessus de l'axe d'articulation (3c) des deux éléments.

13. Système selon la revendication 1, caractérisé en ce que, pour le déploiement de la travure (3), le point de fixation (4) est solidaire de l'élément extrême externe (3b) et est constitué par un ensemble à crochet (4a, 4b) monté pivotant latéralement sur l'élément extrême externe (3b) et pouvant coopérer alternativement avec deux butées (9, 10) solidaires dudit élément, limitant le débattement pivotant de l'ensemble à crochet à deux positions angulaires extrêmes respectivement d'accrochage du câble de manoeuvre (5) durant le transport, le relevage et le déploiement de la travure (3) et de désengagement de l'embout du câble (5) par gravité du crochet (4b) une fois la travure déposée, ledit embout étant constitué par exemple par une chape (13).

14. Système selon l'une des revendications précédentes, caractérisé en ce qu'au moins l'un ou chaque élément extrême (3a ; 3b) comporte au voisinage de son axe d'articulation (3c) avec l'autre élément extrême un bras latéral (3a1 ; 3b1 ) solidaire dudit élément extrême et s'étendant sensiblement parallèlement à l'axe longitudinal dudit élément extrême au-delà de l'axe commun d'articulation (3c) entre les deux éléments extrêmes.

15. Système selon les revendications 13 et 14, caractérisé en ce que dans chaque bras latéral (3a ; 3b) est logé un ensemble à crochet (4a, 4b) précité et en ce que chaque bras comporte une partie extrême de guidage du câble de manoeuvre (5) lors du transport, du relevage et du déploiement de la travure (3), le bras latéral coopérant avec le câble (5) lors du déploiement pour former bras de levier autour de l'axe d'articulation (3c) des deux éléments extrêmes (3a1, 3b).

16. Système selon la revendication 5, caractérisé en ce que l'élément de support (2a) précité des deux plaques parallèles (2b) est formé par une lame creuse analogue à celle d'un bouteur.

17. Système selon l'une des revendications précédentes, caractérisé en ce qu'il comprend deux paires de plaques parallèles (2b) selon la revendication 5 comportant chacune un ensemble pièce d'appui (2c) - organe de verrouillage (2d) selon la revendication 6 et solidaires de l'élément de support symétriquement à l'axe longitudinal du véhicule (1).

## Claims

1. System for spreading and depositing a spanning beam (3) from a vehicle such as an armoured vehicle of the Engineer Corps (1), for clearing an obstacle consisting for example of a breach (B), the spanning beam pivoting vertically and occupying a transport position on the vehicle and having at least two successive main elements, one inner extreme element (3a) and one outer extreme element (3b) folding down against the inner extreme element along same, mounted in hinged relationship with respect to each other towards their adjacent ends through a hinge axis (3c) substantially perpendicular to the longitudinal axis (X-X') of the spanning beam which is fixed at at least one point (4) of one of the inner and outer extreme elements to at least one working cable (5) winding for example on at least one winch disposed on the armoured vehicle, characterized in that in the transport position of the spanning beam (3), the outer extreme element (3b) is supported and pivotally maintained at its free end (3b2) by a mobile support device (2) of the vehicle (1) occupying a raised position while the inner extreme element (3a) rests on the outer extreme element (3b) along same, in that the spanning beam (3) can be raised through winding of the working cable (5) on the winch into a position where the inner extreme element (3a) is pivotally supported at its free end (3a2) by the support device (2) with concomitant release of the free end (3b2) of the outer extreme element (3b) from the support device (2), in that the support device (2) is then lowered towards a bearing position on the ground to cause the outer extreme element (3b) to move from the inner extreme element (3a) thus permitting the spreading of the beam (3), and in that the working cable (5) is unwound from the winch to lower and deposit the spanning beam (3) over the breach (B).

2. System according to claim 1, characterized in that the free end of the inner extreme element (3a) is released from the support device (2) through backward movement (R) of the vehicle (1) with respect to the spanning beam (3).

3. System according to claim 1, characterized in that the aforesaid support device (2) comprises at least one means (2d) for locking the free end of the outer extreme element (3b) to the said device, which device being unlocked when the free end of the inner extreme element (3a) is caused to rest on the support device (2) in the raised position of the spanning beam (3).

4. System according to claim 3, characterized in that the aforesaid locking means (2d) comprises a hook-forming part (2d2) for holding to the support device (2) an axis (3b2) of the free end of the outer extreme element (3b) disposed transversely to the longitudinal axis (X-X') of the spanning beam, and which can pivot with respect to the support device (2) in the unlocking direction against the restoring force of a spring (18) and a part, solid with the hook-forming part (2d2), forming a pivoting arm (2d3) for the hook-forming part, which arm is actuated by an axis (3a2) of the free end of the inner extreme element (3a) disposed transversely to the longitudinal axis (X-X') of the spanning beam (3) in the raised position of the spanning beam.

5. System according to claim 1, characterized in that the support device (2) further comprises at least two parallel plates (2b) solid with a support element (2a) of the said device and a bearing part (2c) for the respective end axes (3a2; 3b2) of the inner and outer extreme elements (3a; 3b), pivotally mounted between the two plates (2b) and which can co-operate alternately with two stops (15, 16) solid with the plates (2b) and limiting the range of pivoting of the bearing part (2c) between two extreme angular positions, on bearing position for the end axis (3b2) of the outer extreme element (3b) in the transport position of the spanning beam (3) and for the end axis (3a2) of the inner extreme element (3a) in the raised and spreading positions of the spanning beam, and one release position for the end axis (3a2) of the inner extreme element (3a) when the vehicle (1) moves backwards (R).

6. System according to claims 4 and 5, characterized in that the aforesaid bearing part (2c) comprises two bearing recesses (2c2, 2c3) with round bottom respectively for the two end axes (3a2, 3b2) of the inner and outer extreme elements (3a, 3b) and in that the hook-forming part (2d2) of the locking means (2d) co-operates with the bearing recess (2c3) of the end axis (3b2) of the outer extreme element (3b) and with a front edge (2b2) of each of the parallel plates (2b), to lock the said axis in the transport position of the spanning beam (3).

7. System according to claim 6, characterized in that the locking means (2d), made in one piece with the pivoting arm (2d3) opposite to the hook-forming part (2d2), is pivotally mounted in the bearing part (2c), and in that the pivoting arm (2d3) of the locking means (2d) projects into the bearing recess (2c2) the end axis (3a2) of the inner element (3a) in the transport position of the spanning beam (3).

8. System according to claim 6, characterized in that the aforesaid front edges of the aforesaid plates (2b) form with an inner nose-forming part (2b3) a guiding path for the end axis (3a2) of the end of the inner extreme element (3a) when said axis is released and when it is recovered towards the locking position.

9. System according to one of the claims 5, 6, 7 and 8, characterized in that the bearing part (2c) comprises at least one axis (2c4; 2c5) laterally projecting from said part and movable inside a bean- shaped oblong hole (2b4) formed in at least one of the parallel plates (2b), during the movement of the bearing part (2c) between the aforesaid two extreme angular positions.

10. System according to claim 9, characterized in that a resilient means, such as a draw spring (17), is fixed at its free ends respectively to the aforesaid axis of the bearing part (2c) and to another axis solid with the plate (2b).

11. System according to claim 4, characterized in that the spring (18) for drawing back the locking means (2d) is connected at its free ends respectively to a fixing point solid with the said means and to another fixing point (2c6) solid with the support part (2c).

12. System according to claim 1, characterized in that it further comprises a damping device (14), preferably with a jack, disposed between the inner and outer extreme elements (3a, 3b) over the hinge axis (3c) of the two elements.

13. System according to claim 1, characterized in that for the spreading of the spanning beam (3), the fixing point (4) is solid with the outer extreme element (3b) and consists of a hook assembly (4a, 4b) mounted laterally in pivoting relationship on the outer extreme element (3b) and likely to co-operate alternately with two stops (9, 10) solid with said element, limiting the range of pivoting of the hook assembly between two extreme angular positions respectively of hooking of the working cable (5) during the transport, the raising and the spreading of the spanning beam (3) and of the unhooking or the terminal of the cable (5) from the hook (4b) by gravity once the spanning beam deposited, said terminal being formed for example of a clevis (13).

14. System according to one of the preceding claims, characterized in that at least one or each extreme element (3a, 3b) includes near its hinge axis (3c) with the other extreme element a lateral arm (3a1; 3b1) solid with said extreme element and which is substantially parallel to the longitudinal axis of the said extreme element beyond the common hinge axis (3c) of the two extreme elements.

15. System according to claims 13 and 14, characterized in that the aforesaid hook assembly (4a, 4b) is housed in each lateral arm (3a; 3b) and in that each arm includes an extreme part for guiding the working cable (5) during the transport, the raising and the spreading of the spanning beam (3), the lateral arm co-operating with the cable (5) during the spreading to form a lever arm about the hinge axis (3c) of the two extreme elements (3a1, 3b).

16. System according to claim 5, characterized in that the aforesaid support element (2a) of the two parallel plates (2b) is formed of a hollow blade similar to that of a bulldozer.

17. System according to one of the preceding claims, characterized in that it comprises two pairs of parallel plates (2b) according to claim 5 each of which including an assembly formed by a bearing part (2c) and a locking means (2d) according to claim 6 and solid with the support element symmetrically to the longitudinal axis of the vehicle (1).

## Patentansprüche

1. System zum Ausfahren und Ablegen von einem Fahrzeug wie einem Panzerwagen des Pionierkorps (1) aus, eines senkrecht schwenkbaren und eine Beförderungsstellung auf dem Fahrzeug einnehmenden Jochfeldes (3) zum Überfahren eines zum Beispiel durch eine Muldung (B) gebildeten Hindernisses und mit wenigstens zwei aufeinanderfolgenden Hauptelementen, einem inneren Endelement (3a) und einem nach unten an das innere Endelement entlang desselben klappbaren äußeren Endelement (3b), welche in bezug zu einander bei ihren angrenzenden Enden durch einen etwa senkrecht zur Längsachse (X-X') des Jochfeldes verlaufenden Gelenkzapfen gelenkig angeordnet sind, welches Jochfeld an wenigstens einer Stelle (4) eines der beiden Innen- und Außenendelementen an wenigstens einem sich zum Beispiel auf wenigstens einer auf dem Panzerwagen liegenden Winde aufwickelnden Bedienungsseil (5) befestigt ist; dadurch gekennzeichnet, daß in der Transportlage des Jochfeldes (3) das innere Endelement (3b) an seinem freien Ende (3b2) durch eine bewegbare, eine hochgehobene Stellung einnehmende Abstützvorrichtung (2) des Fahrzeugs (1) abgestützt und schwenkbar gehalten wird, während das innere Endelement (3a) auf dem äußeren Endelement (3b) entlang desselben ruht, daß das Jochfeld (3) durch Aufwickeln des Bedienungsseils (5) auf der Winde in eine Stellung hochhebbar ist, in welcher das innere Endelement (3a) an seinem freien Ende (3a2) durch die Abstützvorrichtung (2) bei gleichzeitiger Freigabe des freien Endes (3b2) des äußeren Endelementes (3b) von der Abstützvorrichtung (2) schwenkbar getragen wird, daß die Abstützvorrichtung (2) dann zu einer Abstützlage am Boden abgesenkt wird, um ein Abheben des äußeren Endelementes (3b) von dem inneren Endelement (3a) zu veranlassen und somit das Entfalten des Jochfeldes (3) zu ermöglichen und daß das Bedienungsseil (5) von der Winde abgewickelt wird, um das Jochfeld (3) abzusenken und über die Muldung (B) niederzulegen.

2. System nach Anspruch 1, dadurch gekennzeichnet, daß das freie Ende des inneren Endelementes (3a) durch Rückzug (R) des Fahrzeugs (1) in bezug auf das Jochfeld (3) von der Abstützvorrichtung (2) freigesetzt wird.

3. System nach Anspruch 1, dadurch gekennzeichnet, daß die vorgenannte Abstützvorrichtung (2) wenigstens ein Glied (2d) zur Verriegelung des freien Endes des äußeren Endelementes (3b) an der besagten Vorrichtung umfaßt, welches entriegelt wird, wenn das freie Ende des inneren Endelementes (3a) zur Abstützung an der Abstützvorrichtung (2) in der hochgehobenen Stellung des Jochfeldes (3) kommt.

4. System nach Anspruch 3, dadurch gekennzeichnet, daß das vorgenannte Verriegelungsglied (2d) einen, gegenüber der Abstützvorrichtung (2) in der Entriegelungsrichtung entgegen der Rückstellkraft einer Feder (18) schwenkbaren, einen Haken bildenden Teil (2d2) aufweist, um einen quer zur Längsmittellinie (X-X') des Jochfeldes angeordneten Bolzen (3b2) des freien Endes des äußeren Endelementes (3b) an der Abstützvorrichtung (2) zurückzuhalten, sowie einen, mit dem den Haken bildenden Teil (2d2) festverbundenen, einen Schwenkarm (2d3) bildenden Teil für den den Haken bildenden Teil, der durch einen quer zur Längsmittellinie (X-X') des Jochfeldes (3) in der hochgehobenen Stellung des Jochfeldes angeordneten Bolzen (3a2) des freien Endes des inneren Endelementes (3a) betätigt wird.

5. System nach Anspruch 1, dadurch gekennzeichnet, daß die Abstützvorrichtung (2) ferner wenigstens zwei, mit einem Halterungelement (2a) der besagten Vorrichtung festverbundene parallele Platten (2d) und ein Abstützstück (2c) der jeweiligen Endbolzen (3a2; 3b2) der beiden Innen- und Außenendelementen (3a; 3b) umfaßt, welches schwenkbar zwischen den beiden Platten (2b) angeordnet ist und abwechselnd mit zwei an den Platten (2b) festangebrachten Anschlägen (15, 16) zusammenwirken kann, welche die Schwenkbewegung des Abstützstücks (2c) auf zwei Endwickelstellungen begrenzen, und zwar auf eine Abstützstellung des Endbolzens (3b2) des äußeren Endelementes (3b) in der Transportlage des Jochfeldes (3) und des Endbolzens (3a2) des inneren Endelementes (3a) in den hochgehobenen und ausgefahrenen Stellungen des Jochfeldes, und die andere zur Freigabe des Endbolzens (3a2) von dem inneren Endelement (38) beim Rückzug (R) des Fahrzeugs (1).

6. System nach den Ansprüchen 4 und 5, dadurch gekennzeichnet, das das vorgenannte Abstützstück (2c) zwei Aussparungen (2c2, 2c3) mit abgerundeten Boden zur jeweiligen Abstützung der beiden Endbolzen (3a2, 3b2) der Innen- und Außenendelementen (3a, 3b) aufweist und daß der einen Haken bildende Teil (2d2) des Verriegelungsgliedes (2d) mit der Abstützaussparung (2c3) für den Endbolzen (3b2) des äußeren Endelementes (3b) und mit einem Vorderrand (2b2) jeder der Platten (2b) zusammenwirkt, um den besagten Bolzen in der Transportlage des Jochfeldes (3) zu verriegeln.

7. System nach Anspruch 6, dadurch gekennzeichnet, daß das einstückig mit dem zu dem Haken bildenden Teil (2d2) entgegengesetzten Schwenkarm (2d3) hergestellte Verriegelungsglied (2d) schwenkbar in dem Abstützstück (2c) angeordnet ist und daß der Schwenkarm (2d3) des Verriegelungsgliedes (2d) in die Abstützeinsparung (2c2) für den Endbolzen (3a2) des inneren Elementes (3a) in der Transportstellung des Jochfeldes (3) hineinragt.

8. System nach Anspruch 6, dadurch gekennzeichnet, daß die vorgenannten Vorderränder der vorgenannten Platten (2b) zusammen mit einem eine Nase bildenden inneren Teil (2b3) eine Führungsbahn für den Endbolzen (3a2) des Endes des inneren Endelementes (3a) bei der Freigabe des besagten Bolzens und der Wiederaufnahme desselben zur Verriegelungsstellung hin bilden.

9. System nach einem der Ansprüche 5, 6, 7 und 8, dadurch gekennzeichnet, daß das Abstützstück (2c) wenigstens einen seitwärts von dem besagten Stück hervorstehenden und in einem in wenigstens einer der parallelen Platten (2b) hergestellten bohnenförmigen Längsloch (2b4) bei der Bewegung des Abstützstücks (2c) in den zwei vorgenannten Endwinkelstellungen verschiebbaren Stift (2c4; 2c5) aufweist.

10. System nach Anspruch 9, dadurch gekennzeichnet, daß ein elastisches Glied wie eine Zugfeder (17) mit seinen freien Enden jeweils an dem vorgenannten Stift des Abstützstücks (2c) und an einem anderen an der Platte (2b) fest angebrachten Stift befestigt ist.

11. System nach Anspruch 4, dadurch gekennzeichnet, daß die Rückstellfeder (18) des Verriegelungsgliedes (2d) an seinen freien Enden jeweils mit einem an dem besagten Glied fest angebrachten Befestigungspunkt und mit einem anderen an dem Abstützstück (2c) fest angebrachten Befestigungspunkt (2c6) verbunden ist.

12. System nach Anspruch 1, dadurch gekennzeichnet, daß es ferner eine zwischen den beiden Innen- und Außenendelementen (3d, 3b) oberhalb des Gelenkzapfens (3c) der beiden Elementen verbundene Dämpfungsvorrichtung (14) vorzugsweise mit Dämpfungszylinder aufweist.

13. System nach Anspruch 1, dadurch gekennzeichnet, daß zum Entfalten des Jochfeldes (3) die Befestigungsstelle (4) an dem äußeren Endelement (3b) fest angebracht ist und durch eine seitwärts an dem äußeren Endelement (3b) schwenkbar angeordnete Hakeneinheit (4a, 4b) gebildet wird, welche abwechselnd mit den beiden an dem besagten Element fest angebrachten Anschlägen (9, 10) zusammenwirken kann, welche die Schwenkbewegung der Hakeneinheit auf zwei Endwinkelstellungen begrenzen und zwar jeweils für das Einhaken des Betätigungsseils (5) während des Transportes, das Hochheben und das Ausfahren des Jochfeldes (3) und zur Freigabe des Schuhes des Kabels (5) durch das Eigengewicht des Hakens (4b), wenn einmal das Jochfeld niedergelegt werden ist, wobei der besagte Kabelschuh zum Beispiel durch ein Bügelstück (13) gebildet wird.

14. System nach einem der vorangehenden Ansprüche, dadurch gekennzeichnet, daß wenigstens ein bzw. jedes Endelement (3a; 3b) im Bereich seines Zapfens (3c) zur Anlenkung mit dem anderen Endelement einen fest an dem besagten Endelement angebrachten und etwa parallel zur Längsachse des besagten Endelements über den gemeinsamen Gelenkzapfens (3c) zwischen den beiden Endelementen hinaus verlaufenden Seitenarm (3a1; 3b1) aufweist.

15. System nach den Ansprüchen 13 und 14, dadurch gekennzeichnet, daß in jedem Seitenarm (3a; 3b) eine vorgenannte Hakeneinheit (4a, 4b) untergebracht ist und daß jeder Arm einen Endteil zur Führung des Bedienungsseils (5) bei dem Transport, dem Hochheben und dem Entfalten des Jochfeldes (3) aufweist, wobei der Seitenarm mit dem Bedienungsseil (5) bei dem Ausfahren zusammenwirkt, um einen Hebelarm um den Glenkbolzen (3c) der beiden Endelementen (3a1, 3b) herum zu bilden.

16. System nach Anspruch 5, dadurch gekennzeichnet, daß das vorgenannte Tragelement (2a) der beiden parallelen Platten (2b) durch ein hohles Schild, welches ähnlich demjenigem einer Schürfraupe ist, gebildet wird.

17. System nach einem der vorangehenden Ansprüche, dadurch gekennzeichnet, daß es zwei Paare von parallelen Platten (2b) gemäß Anspruch 5 aufweist, wobei jede eine aus Abstützstück (2c) und Verriegelungsglied (2d) bestehende Gesamtheit gemäß Anspruch 6 aufweist und welche an dem Tragelement symmetrisch zur Längsachse des Fahrzeugs (1) fest angebracht sind.
